# EUROPÄISCHE PATENTSCHRIFT

(11) **EP 0 173 920 B1**
(45) Veröffentlichungstag und Bekanntmachung des Hinweises auf die Patenterteilung: **22.07.1987**
(21) Anmeldenummer: 85110564.3
(22) Anmeldetag: 22.08.1985
(51) Int. Cl.: B66C 1/66

(54) **Verstellspreader**
Adjustable spreader
Cadre de levage ajustable

(30) Priorität: 05.09.1984 DE 3432539
(43) Veröffentlichungstag der Anmeldung: 12.03.1986
(73) Patentinhaber: Noell GmbH, 97080 Würzburg (DE)
(72) Erfinder: Brendecke, Manfred, D-3150 Peine-Vöhrum (DE); Werther, Wolfgang, D-3300 Braunschweig (DE)
(74) Vertreter: Kaiser, Henning

## Beschreibung

Die Erfindung betrifft einen Verstellspreader zur Aufnahme und zum Transportieren von Containern, wobei die Verstellung durch Aus- bzw. Einfahren von Verschiebeträgern gegenüber einem Tragrahmen erfolgt, deren Gleichgang durch eine Kettenführung bewerkstelligt wird (siehe DE-B 2 119 479).

Es sind in der Praxis auch Verstellspreader bekannt, bei denen die verschiedenen Positionen zur Aufnahme der unterschiedlichen Containergroßen durch formschlüssige Arretierungen oder Rasten fest vorgegeben sind. Derartige Arretierungen, für die auch elektrische Steuerelemente erforderlich sind, verursachen einen erheblichen Konstruktionsaufwand.

Bei weiterhin in der Praxis bekannten Verstellspreadern werden die verschiedenen positionen zur Aufnahme der unterschiedlichen Containergrößen kraftschlüssig gehalten und durch elektrische Endschalter angefahren und überwacht. Von Nachteil ist, daß aufgrund von unvermeidbaren Toleranzen in der Fertigung und aufgrund von Schalttoleranzen der Endschalter die verschiedenen Positionen nur bedingt genau angefahren werden können. Die hierzu notwendigen Einstellarbeiten sind oft sehr zeitaufwendig, da ein in Bewegung befindlicher Verschiebeträger genau zum richtigen Zeitpunkt abgeschaltet werden muß, um einen Trägernachlauf bis zum Stillstand zu berücksichtigen. Diese Nachlaufwege können oft verschieden sein, bedingt durch unterschiedliche Reibwerte zwischen Auflagefläche und Verschiebeträger.

Der vorliegenden Erfindung liegt die Aufgabe zugrunde, einen Verstellspreader zu schaffen, der sich gegenüber den bekannten Verstellspreadern durch eine hohe Wirtschaftlichkeit auszeichnet.

Zur Lösung der Aufgabe, wird vorgeschlagen, daß zur Positionierung des Aus- und Einfahrens der Verschiebeträger für verschiedene Containergrößen, ein mittig angeordneter, im Tragrahmen verschiebbarer Zylinder mit zwei separat steuerbaren Kolben, deren einen Enden an dem Verschiebeträger angreifen, vorgesehen ist.

Hierdurch ist es möglich, mit nur geringem Aufwand, exakte Positionen zur Aufnahme der gebräuchlichsten Containergrößen 20', 30' und 40' zu erzielen.

Um bei Bedarf auch nachträglich die Aufnahme der weniger benötigten Containergröße 35' zu ermöglichen, ist in Weiterführung der Erfindung der mittig angeordnete Zylinder an seinem einen kolbenseitigen Ende mit einem Anschlag versehen und auf beiden Seiten des Zylinders je eine Zylinder/Kolben-Einheit angeordnet, deren Kolben über eine den mittig angeordneten Zylinder mit Spiel umfassende Traverse (18) miteinander verbunden sind, wobei die wirksam en Kolbenflächen größer ausgeführt sind als eine der wirksamen Kolbenflächen des mittig angeordneten Zylinders und wobei die Kolben getrennt von dem mittig angeordneten Zylinder druckentlastbar sind.

Um Stöße von außen abzubauen und diese somit von den übrigen Bauteilen fernzuhalten, ist in weiterer Ausgestaltung der Erfindung das eine Ende eines Kolbens des mittig angeordneten Zylinders federnd gelagert.

Die Erfindung wird anhand der Zeichnung im nachstehenden näher beschrieben.
Fig. 1 zeigt den Spreader in der Draufsicht der 20'-Position,
Fig. 2 zeigt den Spreader in der Draufsicht der 30'-Position,
Fig. 3 zeigt den Spreader in der Draufsicht der 35'-Position,
Fig. 4 zeigt den Spreader in der Draufsicht der 40'-Position,
Fig. 5 zeigt ein federnd gelagertes Kolbenende.

Mit 1 ist ein Tragrahmen bezeichnet, an dem zwei Verschiebeträger 2, 3 vorgesehen sind. An jeder Spreaderlängsseite ist eine Kettenführung 4 vorhanden. In der Mitte des Spreaders ist ein Hydraulikzylinder 5 angeordnet, dessen Druckraum durch eine Trennwand 6 geteilt ist. Der Zylinder 5 weist somit zwei Kolben 7, 8 auf, die bei Beaufschlagung durch Druckmittel getrennt ausfahren. Das eine Ende des Kolbens 7 befindet sich im Zylinder 5 und das andere Ende ist in dem Tragrahmen 1 federnd gelagert. Für die Federung sorgt eine vorgespannte Tellerfeder 9 (siehe Fig. 5). Das eine Ende des Kolbens 8 befindet sich im Zylinder 5 und das andere Ende ist mit dem Verschiebeträger 2 fest verbunden. Der Zylinder 5 ist zur Reduzierung der Knicklänge in zwei Lagerstellen 10, 11 angeordnet. Diese Lagerstellen sind derart ausgebildet, daß der Zylinder 5 in horizontaler Richtung verschiebbar ist. Auf beiden Seiten des Zylinders 5 sind in Halterungen 12, 13 zwei Zylinder 14, 15 fest angeordnet, deren beiden Kolben 16, 17 über eine Traverse 18 miteinander verbunden sind. Die Traverse 18 ist mit einem Bewegungsspiel gegenüber dem Zylinder 5 auf diesem aufgesteckt. An einem Ende des Zylinders 5 befindet sich ein ringförmiger Anschlag 19.

Die Figur 1 zeigt den Spreader in der position zur Aufnahme eines 20'-Containers. Die Kolben 7 und 8 sind vollständig eingefahren. Mit dem Ausfahren des Kolbens 8 wird der Verschiebeträger 2 bewegt. Durch die beiderseits angeordneten Kettenführungen 4 wird in gleicher Weise und um die gleiche Wegstrecke der Verschiebeträger 3 somit mit ausgefahren, bis der Kolben 8 vollständig bis zum Anschlag ausgefahren ist. Der Kolbenhub ist so ausgelegt, daß jetzt exakt die Position zur Aufnahme eines 30'-Containers erreicht ist, wie in Figur 2 dargestellt. Der vorhandene Konstantdruck des Hydraulikmittels sorgt dafür, daß die augenblickliche Position des Kolbens 8 beibehalten wird.

Wird jetzt der Kolben 7 mit Hydraulikmittel beaufschlagt, fährt in diesem Falle nicht der Kolben 7 aus, sondern der Zylinder 5 verschiebt sich innerhalb der Lagerstellen 10 und 11, und zwar so weit, bis der Anschlag 19 gegen die Traverse 18 stößt. Mit dem Anstoßen wird die Bewegung des Zylinders 5 und somit auch die der Verschiebeträger 2 und 3 gestoppt und so exakt die Position zur Aufnahme eines 35'-Containers erreicht. Die wirksamen Flächen der Kolben 16, 17 sind so ausgelegt, daß sie etwa doppelt so groß sind wie die wirksame Fläche des Kolbens 7. Hieraus ergibt sich, daß bei gleichen Druckwerten die Verschiebekraft des Zylinders 5 nur etwa halb so groß ist wie die der beiden Kolben 16 und 17.

Soll nun die äußerste Position zur Aufnahme eines 40'-Containers erreicht werden, sind lediglich die beiden Kolben 16 und 17 vom Hydraulikdruckmedium zu entlasten. Über den Anschlag 19 und die Traverse 18 werden dann die Kolben 16, 17 eingefahren. Die exakte Position zur Aufnahme eines 40'-Containers ist dann erreicht, wenn der Kolben 7 vollständig frei liegt (siehe Figur 4).

## Patentansprüche

1. Verstellspreader zur Aufnahme und zum Transportieren von Containern, wobei die Verstellung durch Aus- bzw. Einfahren von Verschiebeträgern (2, 3) gegenüber einem Tragrahmen erfolgt, deren Gleichgang durch eine Kettenführung (4) bewerkstelligt wird, dadurch gekennzeichnet, daß zur Positionierung des Aus-und Einfahrens der Verschiebeträger (2, 3) für verschiedene Containergrößen, ein mittig angeordneter, im Tragrahmen (1) verschiebbarer Zylinder (5) mit zwei separat steuerbaren Kolben (7, 8), deren einen Enden an den Verschiebeträgern angreifen, vorgesehen ist.

2. Verstellspreader nach Anspruch 1, dadurch gekennzeichnet, daß der mittig angeordnete Zylinder (5) an seinem einen kolbenseitigen Ende mit einem Anschlag (19) versehen ist und auf beiden Seiten des Zylinders je ein Zylinder/Kolben-Einheit (14, 16; 15, 17) angeordnet ist, deren Kolben (16, 17) über eine den mittig angeordneten Zylinder mit Spiel umfassende Traverse (18) miteinander verbunden sind, wobei die wirksamen Kolbenflächen größer ausgeführt sind, als eine der wirksamen Kolbenflächen des mittig angeordneten Zylinders (5) und wobei die Kolben getrennt von dem mittig angeordneten Zylinder druckentlastbar sind.

3. Verstellspreader nach Anspruch 1 oder 2, dadurch gekennzeichnet, daß das eine Ende des Kolbens (7) des mittig angeordneten Zylinders (5) federnd gelagert ist.

## Claims

1. Adjustable spreader to carry and transport containers, with the adjustment being carried out by the extension and retraction respectively of sliding members (2, 3) relative to a supporting frame, the synchronism of the sliding members being effected by a linking chain arrangement (4), distinguished by the fact that to adjust the extension and retraction of the sliding members (2, 3) to various container dimensions, a centrally arranged movable cylinder (5) within the supporting frame (1) is provided for and this cylinder has two independently controllable pistons (7, 8), one end of each piston engaging the sliding members.

2. Adjustable spreader as described in claim 1 above, distinguished by the fact that the centrally arranged cylinder (5) is provided with a limit stop (19) on one of its piston ends and that on both sides of the cylinder a cylinder/piston unit is installed (14, 16; 15, 17), the pistons of which (16, 17) are connected to each other via a crossmember (18) which is installed with clearance around the cylinder, with the effective piston areas being designed larger than one of the effective piston areas of the centrally arranged cylinder (5) and with the pistons being relieved from pressure independently of the centrally arranged cylinder.

3. Adjustable spreader as described in claim 1 and 2 above, distinguished by the fact that the one end of the piston (7) of the centrally arranged cylinder (5) has a spring-loaded bearing.

## Revendications

1.- Cadre de levage ajustable pour recevoir et transporter des conteneurs, où l'ajustement se fait par sortie, respectivement par entrée, de poutres coulissantes (2, 3) par rapport à un cadre porteur, la marche régulière de ces poutres étant produite par un guidage à chaîne (4), caractérisé en ce que, pour le positionnement de la sortie et de l'entrée des poutres coulissantes (2, 3) pour différentes grandeurs de conteneurs, on a prévu, disposé au centre dans le cadre porteur (1), un cylindre (5) déplaçable dans le cadre porteur (1), avec deux pistons (7, 8) pouvant être commandés séparément, dont une des extrémités s'attaque aux poutres coulissantes.

2.- Cadre de levage ajustable suivant la revendication 1, caractérisé en ce que le cylindre (5) disposé centralement est pourvu, à l'une de ses extrémités côté piston, d'une butée (19) et en ce que, des deux côtés du cylindre est disposé chaque fois un ensemble à cylindre et à piston (14, 16; 15, 17) dont les pistons (16, 17) sont reliés l'un à l'autre au moyen d'une traverse (18) embrassant avec jeu le cylindre disposé centralement, les surfaces de piston actives étant plus grandes qu'une des surfaces de piston actives du cylindre (5) disposé centralement, et où les pistons peuvent être déchargés séparément du cylindre disposé centralement.

3.- Cadre de levage ajustable suivant la revendication 1 ou 2, caractérisé en ce qu'une des extrémités du piston (7) du cylindre (5) disposé centralement est montée élastiquement.
